# FASCICULE DE BREVET EUROPEEN

(11) **EP 2 063 325 B1**
(45) Date de publication et mention de la délivrance du brevet: **26.12.2012**
(21) Numéro de dépôt: 08167317.0
(22) Date de dépôt: 22.10.2008
(51) Int. Cl.: G04B 17/06, G04B 17/34

(54) **Mouvement de montre mécanique**
Mechanisches Uhrwerk
Mechanical watch movement

(30) Priorité: 20.11.2007 CH 17952007
(43) Date de publication de la demande: 27.05.2009
(62) Demande divisionnaire de: 12165381.0
(73) Titulaire: Richemont International S.A., 1752 Neuchâtel (CH)
(72) Inventeur: Klein, Eric, 2000, Neuchâtel (CH); Lallement, Gérard, 25000, Besançon (FR); Eisenegger, Kilian, 2504, Biel (CH); Huang, Sheng Jun (David), 25000, Besançon (CH)
(74) Mandataire: P&TS SA (AG, Ltd.)

(56) Documents cités:
- CH-A- 17 591
- CH-A- 347 487
- FR-A- 1 438 887
- GB-A- 831 161
- US-A- 30 247
- US-A1- 2007 091 729

## Description

### Domaine technique

La présente invention concerne un mouvement de montre mécanique, en particulier l'organe réglant d'un mouvement de montre mécanique.

### Etat de la technique

Les organes réglants mécaniques comportent un balancier chassé sur un axe tournant et un spiral dont les contractions déterminent la marche de la montre. L'extrémité intérieure du spiral est liée solidairement à l'axe du balancier au travers de la virole. L'extrémité extérieure du spiral est quant à elle liée solidairement à la platine ou au pont de balancier au travers d'un piton.

Cet arrangement traditionnel est cependant néfaste pour la précision et l'isochronisme de la montre. En effet, on sait que le centre de gravité du spiral se déplace lorsque le spiral s'enroule et se déroule autour de l'axe ; ce déplacement produit le même effet qu'un balourd du balancier et engendre une fluctuation indésirable du couple appliqué à l'axe du balancier. Pour remédier à cette imprécision, les spiraux comportent souvent une queue extérieure dont la forme est calculée afin de maintenir le centre de gravité du spiral au-dessus de l'axe du spiral. Le ressort étant flexible, la correction ne s'applique cependant pas de la même façon sur toutes les spires du ressort dont la forme en spirale tend à se déformer. Une correction importante est appliquée sur les spires externes, tandis que les spires internes qui agissent plus directement sur l'axe du balancier sont moins affectées. Par conséquent, le couple appliqué sur l'axe central varie et l'isochronisme n'est pas parfait.

La demande EP1605322 décrit un organe réglant dans lequel l'extrémité intérieure du spiral est liée à l'axe du balancier au travers d'une virole libre de se déplacer axialement le long de cet axe. Cette solution ne résout pas le problème d'isochronisme mentionné.

D'autre part, d'éventuels chocs impartis au mouvement sont transmis à la masse importante du balancier au travers de son axe central. Pour amortir ces chocs, des éléments amortisseurs doivent être prévus. A cet effet, on emploie généralement des amortisseurs de choc tels que les systèmes Incablocs® qui permettent d'absorber les chocs axiaux sur l'axe du balancier, tout en permettant une rotation avec un frottement moindre. Ces amortisseurs de choc renchérissent cependant l'organe réglant et augmentent sa complexité et la difficulté du montage.

Enfin, l'axe du balancier est généralement lié à un pont de balancier qui augmente l'épaisseur de mouvement.

FR 2 447 571 décrit un mouvement de montre mécanique selon le préambule de la revendication 1.

### Bref résumé de l'invention

Un but de la présente invention est donc de proposer un organe réglant qui évite ces inconvénients.

Selon l'invention, ces objectifs sont notamment atteints au moyen d'un mouvement de montre mécanique tel que défini dans la revendication 1.

L'usage d'un axe fixe permet de supprimer les amortisseurs de choc et le pont de balancier. D'autre part, les perturbations de l'isochronisme sont dans une large mesure évitées, puisque la correction de la position du centre de gravité provoquée par la queue des spiral spiraux est appliquée près des points de fixation au balancier.

### Brève description des dessins

Des exemples de mise en oeuvre de l'invention sont indiqués dans la description illustrée par les figures annexées dans lesquelles :
la figure 1 illustre une vue en perspective depuis le dessus d'un organe réglant selon l'invention ;
la figure 2 illustre une coupe avec perspective partielle d'un organe réglant selon l'invention ; et
la figure 3 illustre une coupe perpendiculaire au plan du mouvement de l'organe réglant selon une autre forme d'exécution de l'invention.

### Exemple(s) de mode de réalisation de l'invention

La figure 1 illustre une vue en perspective depuis le dessus d'un organe réglant pour mouvement de montre selon l'invention. Les autres éléments du mouvement sont conventionnels et ne sont pas représentés. Le mouvement comporte une platine 2 (figure 2) et un balancier 1 mis en mouvement grâce à l'énergie apportée par la roue d'échappement 9 et l'ancre d'échappement 8. Le balancier tourne autour d'un axe 7 fixe par rapport à la platine 2. Des éléments de guidage 72 solidaires du balancier assurent le guidage latéral et axial du balancier 1 sur l'axe 7. Dans l'exemple illustré, ces éléments de guidage comportent une douille liée aux rayons 10 du balancier et traversée par l'axe 7. Une pierre 73 permet de réduire les frottements entre les éléments de guidage tournant et la platine 2. Une deuxième pierre 74 permet de réduire les frottements entre les éléments de guidage 72 et l'axe fixe 7, respectivement la virole 70 qui est fixée ou chassée sur l'axe 7. L'axe 7 étant fixe, des amortisseurs de choc ne sont pas nécessaires.

Selon la forme d'exécution illustrée, l'organe réglant comporte un premier ressort spiral 3 dont l'extrémité intérieure est solidaire de la virole 70 et donc de l'axe fixe 7 du balancier 1. La courbe terminale à l'extrémité extérieure 30 du spiral est quant à elle liée au balancier 1. Dans le présent texte, l'expression « extrémité du spiral » englobe la courbe terminale ou la queue à chaque extrémité du spiral, ou de manière générale toute la portion à chaque bout du spiral dont la déformation est négligeable par rapport à celle de l'ensemble du spiral, par exemple la dernière spire à chaque extrémité du spiral.

Le couple de rappel du spiral est donc appliqué sur la périphérie du balancier plutôt que sur l'axe central. Dans l'exemple illustré, l'organe réglant comporte un second ressort spiral 5 dans le même plan que le premier ressort spiral 3 et dont les spires se déploient entre les spires du premier ressort. Les deux spiraux sont donc concentriques et enroulés dans le même sens. En général, l'utilisation d'un second ressort spiral améliore l'équilibrage des forces de l'organe réglant. Des spires enroulées en sens opposé, dans des plans différents, sont aussi envisageables mais nécessitent une épaisseur plus importante. L'extrémité intérieure du second spiral 5 est également liée à l'axe fixe 7, par exemple au moyen de la même virole 7 ou d'une virole additionnelle. Dans le mode de réalisation avantageux illustré, les extrémités intérieures des deux spiraux sont fixés au moyen de la même virole, mais à 180° l'une de l'autre autour de l'axe 7. L'extrémité extérieure 50 du second spiral 5 est liée à la périphérie du balancier 1, de préférence à 180° du point de fixation du premier spiral afin de compenser les déplacements du centre de gravité.

L'organe réglant comporte en outre un échappement avec une ancre 8 et une roue d'échappement 9. L'ancre 8 tourne autour d'un axe 82 visible sur la figure 2 et monté entre deux pierres 83, 84 dont l'une est liée à la platine 2. A l'extrémité de l'ancre, une fourchette 85 que l'on devine sur la figure 2 collabore avec une cheville 71 liée aux moyens de guidage du balancier 1 sur l'axe 7, afin de limiter la course de l'ancre. La portion 81 de l'ancre 8 munie des palettes 86 est actionnée par la roue d'échappement 9 qui pivote autour de l'axe 90 monté entre deux pierres, dont l'une est liée à la platine 2.

Dans la description ci-dessus, les extrémités intérieures des spiraux sont fixées à un axe fixe. Il est cependant aussi possible d'employer un axe rotatif, par exemple l'axe du balancier, et de fixer les extrémités intérieures des spiraux à un autre point au moyen d'un piton et d'un pont.

Par exemple, selon une autre forme d'exécution illustrée à la figure 3, montrant une coupe perpendiculaire au plan du mouvement, le balancier 1 tourne autour d'un axe tournant 101 entre la platine 2 et un pont de balancier 102, au moyen d'un pivot inférieur 103 et d'un pivot supérieur 104. Le pivot supérieur 104 peut également comporter un dispositif antichoc, par exemple, de type Incabloc®. Le pont de balancier 102 comporte un porte piton 105, fixé solidaire au pont de balancier 102 et s'étendant au-dessous du pont 102, vers l'axe tournant 101. Le porte piton 105 comprend un piton 106, fixé à son extrémité et sur lequel vient se fixer l'extrémité intérieure du premier spiral 3. L'extrémité extérieure 30 du spiral est quant à elle liée au balancier 1.

L'organe réglant comporte également un second ressort spiral (non représenté) de préférence dans le même plan que le premier ressort spiral 3, concentrique et enroulé dans le même sens que celui-ci. Dans ce cas, l'extrémité extérieure du second spiral est liée à la périphérie du balancier 1, de préférence à 180° du point de fixation du premier spiral, afin de compenser les déplacements du centre de gravité. L'extrémité intérieure du second spiral peut également être liée au porte piton 105, par exemple au moyen du piton 106 ou d'un piton additionnel.

La description ci-dessus concerne un organe réglant avec deux spiraux concentriques à 180°. Il est cependant aussi possible d'employer trois spiraux déphasés de 120°, ou n spiraux déphasés de 360°/n.

La construction est particulièrement avantageuse pour des organes réglants légers, notamment des organes réglants dans lesquels le spiral, l'ancre, la roue d'échappement et/ou le balancier, ou n'importe quelle combinaison de ces éléments, sont réalisés en silicium, ou en alliage léger.

### Liste des éléments

- 1: Balancier
- 10: Rayons du balancier
- 2: Platine
- 3: Premier spiral
- 30: Extrémité extérieure du premier spiral
- 5: Deuxième spiral
- 50: Extrémité extérieure du deuxième spiral
- 7: Axe fixe du balancier
- 70: Virole
- 71: Cheville
- 72: Elément de guidage du balancier
- 73: Pierre entre balancier et élément de guidage
- 74: Pierre entre axe fixe et élément de guidage
- 8: Ancre d'échappement
- 81: Ancre proprement dite
- 82: Axe de l'ancre
- 83: Pierre
- 84: Pierre
- 85: Fourchette
- 86: Palettes
- 9: Roue d'échappement
- 90: Axe de la roue d'échappement
- 91: Pierre
- 92: Pierre
- 101: Axe tournant du balancier
- 102: Pont de balancier
- 103: Pivot inférieur
- 104: Pivot supérieur
- 105: Porte piton
- 106: Piton

## Revendications

1. Mouvement de montre mécanique comportant un organe réglant avec un balancier (1) et au moins deux spiraux (3, 5) concentriques, **caractérisé en ce que** :
l'extrémité extérieure (30, 50) de chaque spiral est solidaire du balancier (1), et
l'extrémité intérieure de chaque spiral est solidaire d'un point fixe (7) du mouvement.

2. Le mouvement de la revendication 1, ledit point fixe (7) étant constitué par un axe fixe solidaire de la platine (2) du mouvement, le mouvement comportant une virole (70) pour fixer l'extrémité intérieure dudit spiral (3, 5) sur ledit axe fixe (7).

3. Le mouvement de l'une des revendications 1 ou 2, dans lequel le balancier (1) pivote autour d'un ou dudit axe fixe (7) solidaire de la platine (2) du mouvement.

4. Le mouvement de la revendication 3, comportant des éléments de guidage (72) pour limiter le jeu latéral et en hauteur dudit balancier (1) par rapport audit axe fixe (7).

5. Le mouvement de la revendication 4, comportant un échappement à ancre avec une ancre (81) munie d'une fourchette et une cheville (71) portée par lesdits éléments de guidage (72).

6. Le mouvement de l'une des revendications 1 à 5, comportant des pierres (73, 74) sur la platine (2) et/ou sur des éléments de guidage (72) du balancier (1) afin de réduire les frottements lors de la rotation du balancier par rapport audit axe fixe (7).

7. Le mouvement de l'une des revendications 1 à 6, comportant uniquement deux spiraux concentriques (3, 5).

8. Le mouvement de la revendication 7, l'extrémité extérieure desdits spiraux (3, 5) étant fixés à 180 degrés l'un de l'autre sur le balancier.

9. Le mouvement de l'une des revendications 1 à 8, l'extrémité intérieure desdits spiraux (3, 5) étant liée à une virole (70) solidaire dudit axe fixe (7).

10. Le mouvement de l'une des revendications 1 à 9, lesdits spiraux (3, 5) étant coplanaires.

11. Le mouvement de l'une des revendications 1 à 10, les spiraux (3, 5) et le balancier (1) étant réalisés en silicium ou en alliage léger.

12. Le mouvement de la revendication 1, comportant un axe de balancier rotatif (101), l'extrémité intérieure de chaque spiral étant fixée par un piton (106) afin que ladite extrémité intérieure est immobile par rapport à l'organe réglant.

13. Le mouvement de la revendication 12, ledit axe de balancier rotatif (101) tournant entre la platine (2) et un pont de balancier (102), le pont de balancier (102) comportant un porte piton (105), le ou les pitons (106) étant fixés sur le porte piton (105).

## Claims

1. Mechanical watch movement, comprising a regulating member with a balance (1) and at least two concentric hairsprings (3, 5), **characterized in that**:
the exterior end (30, 50) of each hairspring is integrally united with the balance (1), and
the interior end of each hairspring is integrally united with a fixed point (7) of the movement.

2. The movement of claim 1, said fixed point (7) being constituted by a staff integrally united with the main plate (2) of the movement, wherein the movement comprises a collet (70) for fastening the interior end of said hairspring (3, 5) onto said fixed staff (7).

3. The movement of one of claims 1 or 2, wherein the balance (1) pivots around one or said fixed staff (7) integrally united with the main plate (2) of the movement.

4. The movement of claim 3, comprising guiding elements (72) for limiting the lateral and vertical play of said balance (1) relative to said fixed staff (7).

5. The movement of claim 4, comprising a pallet escapement with a pallet (81) provided with a fork and a pin (71) borne by said guiding elements (72).

6. The movement of one of the claims 1 to 5, comprising stones (73, 74) on the main plate (2) and/or on guiding elements (72) of the balance (1) in order to reduce the friction during the rotation of the balance relative to said fixed staff (7).

7. The movement of one of the claims 1 to 6, comprising only two concentric hairsprings (3, 5).

8. The movement of claim 7, the exterior end of said hairsprings (3, 5) being fastened at 180 degrees to one another on the balance.

9. The movement of one of the claims 1 to 8, wherein the interior end of said hairsprings (3, 5) being connected to a collet (70) integrally united with said fixed staff (7).

10. The movement of one of the claims 1 to 9, wherein said hairsprings (3, 5) are coplanar.

11. The movement of one of the claims 1 to 10, wherein the hairsprings (3, 5) and the balance (1) are made of silicon or of a light metal alloy.

12. The movement of claim 1, comprising a rotating balance staff (101), wherein the interior end of each hairspring is fastened by a stud (106) so that said interior end is immobile relative to the regulating member.

13. The movement of claim 12, wherein said rotating balance staff (101) turns between the main plate (2) and a balance bridge (102), the balance bridge (102) comprising a stud support (105) with the stud or studs (106) being fastened onto the stud support (105).

## Patentansprüche

1. Mechanisches Uhrwerk einschliesslich eines Regulierorgans mit einer Unruh (1) und mindestens zwei konzentrischen Spiralfedern (3, 5), **dadurch gekennzeichnet, dass**:
das Aussenende (30, 50) von jeder Spiralfeder mit der Unruh (1) integral verbunden ist, und
das Innenende jeder Spiralfeder mit einem fixen Punkt (7) des Uhrwerks integral verbunden ist.

2. Das Uhrwerk von Anspruch 1, wobei der besagte Fixpunkt (7) aus einer integral mit der Werkplätte (2) des Uhrwerks verbundenen festen Welle besteht, worin das Uhrwerk eine Spiralrolle (70) zur Befestigung des Innenendes der besagten Spiralfeder (3, 5) auf die besagte feste Welle (7) aufweist.

3. Das Uhrwerk von einem der Ansprüche 1 oder 2, worin die Unruh (1) um eine oder um die besagte mit der Werkplatte (2) des Uhrwerks integral verbundenen festen Welle dreht.

4. Das Uhrwerk von Anspruch 3, mit Führungsmittel (72) zur Einschränkung des lateralen und vertikalen Spiels der besagten Unruh (1) in Bezug auf die besagte feste Welle (7).

5. Das Uhrwerk von Anspruch 4, mit einer Anker-Hemmung mit einem Anker (81), ausgestattet mit einer Gabel und einem von den besagten Führungsmitteln (72) getragenen Stift (71).

6. Das Uhrwerk von einem der Ansprüche 1 bis 5, mit Steinen (73, 74) auf der Werkplatte (2) und/oder auf Führungselementen (72) der Unruh (1), um die Reibungen während der Drehung der Unruh in Bezug auf die besagte feste Welle (7) zu reduzieren.

7. Das Uhrwerk von einem der Ansprüche 1 bis 6, mit nur zwei konzentrischen Spiralfedern (3, 5).

8. Das Uhrwerk von Anspruch 7, wobei das äussere Ende der besagten Spiralfedern (3, 5) in 180 Grad zueinander auf der Unruh angebracht sind.

9. Das Uhrwerk von einem der Ansprüche 1 bis 8, worin das Innenende der besagten Spiralfedern (3, 5) mit einer integral mit besagter festen Welle (7) verbundenen Spiralrolle (70) befestigt ist.

10. Das Uhrwerk von einem der Ansprüche 1 bis 9, worin die besagten Spiralfedern (3, 5) komplanar sind.

11. Das Uhrwerk von einem der Ansprüche 1 bis 10, worin die Spiralfedern (3, 5) und die Unruh (1) aus Silizium oder einer leichten Metalllegierung ausgeführt sind.

12. Das Uhrwerk von Anspruch 1, mit einer rotierenden Unruhwelle (101), worin das Innenende jeder Spiralfeder mit einem Spiralklötzchen (106) befestigt wird, so dass das besagte Innenende in Bezug auf das Regulierorgan unbeweglich ist.

13. Das Uhrwerk von Anspruch 12, worin die besagte rotierende Unruhwelle (101) sich zwischen der Werkplatte (2) und einer Unruhbrücke (102) dreht, wobei die Unruhbrücke (102) einen Spiralklötzchenträger (105) umfasst, wobei das oder die Spiralklötzchen (106) auf dem Spiralklötzchenträger (105) befestigt werden.
